# EUROPÄISCHE PATENTANMELDUNG

(11) **EP 1 669 315 A1**
(43) Veröffentlichungstag der Anmeldung: **14.06.2006**
(21) Anmeldenummer: 04106506.1
(22) Anmeldetag: 13.12.2004
(51) Int. Cl.: B66B 5/02, B66D 3/02

(54) **Verfahren und Hilfsantriebseinrichtung zum Antreiben einer Aufzugskabine**

(71) Anmelder: INVENTIO AG, 6052 Hergiswil (CH)
(72) Erfinder: Fischer, Daniel, 6033, Buchrain (CH)
(74) Vertreter: Gaussmann, Andreas

(57) **Zusammenfassung**

Verfahren zum hilfsweise Antreiben einer Aufzugskabine (4) und Hilfsantriebseinrichtung zur Durchführung des Verfahrens. Die Aufzugskabine (4) ist längs einer Führungsschiene (8.1) bewegbar und mindestens zum Teil von dieser getragen ist über ein flexibles Treibelement (10) antreibbar. Die Hilfsantriebseinrichtung (20, 22, 24) umfasst eine erste Hilfseinheit (20), die solidarisch mit der Aufzugskabine (4) oder mit dem Treibelement (10) bewegbar angebracht wird, ferner eine zweite Hilfseinheit (22), die in einem Abstand von der ersten Hilfseinheit (20) an der Führungsschiene (8.1) angebracht wird, und schliesslich eine dritte Hilfseinheit (24), die ein flexibles Hilfstreibelement (24.11, 24.12) und einen Hilfsantriebsmechanismus (24.2) umfasst. Die dritte Hilfseinheit (24) ist so an der ersten Hilfseinheit (20) und an der zweiten Hilfseinheit (22) angeordnet, dass bei Betätigung des Hilfsantriebsmechanismus (24.2) eine wirksame Länge des flexiblen Hilfstreibelementes (24.11) und damit der Abstand (A) zwischen der ersten Hilfseinheit (20) und der zweiten Hilfseinheit (22) verändert und dadurch die Aufzugskabine (4) längs der Führungsschiene (8.1) bewegt wird.

## Beschreibung

Die Erfindung betrifft ein Verfahren zum hilfsweise Antreiben einer Aufzugskabine, zum Beispiel im Fall einer Blockierung, nach dem Anspruch 1 und eine Hilfsantriebsvorrichtung zum hilfsweise Antreiben einer Aufzugskabine, zum Beispiel im Fall einer Blockierung, nach dem Anspruch 7.

Aufzugskabinen sind gelegentlich an Stellen blockiert, an denen ein Ausstieg für in der Aufzugskabine befindliche Fahrgäste und/oder eine Instandstellung nicht funktionierender Elemente nicht möglich ist. Gründe für die Blockierung der Aufzugskabinen können beispielsweise defekte Bremsvorrichtungen, Stromausfall und defekte Notstromversorgung, blockierte Lager, blockierte Motoren oder blockierte flexible Antriebselemente sein.

Bei solchen Zwischenfällen ist es notwendig, die Aufzugskabinen in eine Station zu bewegen, in der die Fahrgäste die Aufzugskabine verlassen können, oder in eine Lage, zum Beispiel zuoberst im Schacht, zu bringen, in der Unterhaltsarbeiten und Reparaturen durchgeführt werden können.

Aus der publizierten Anmeldung US-2002/0100645-A1 ist eine Einrichtung bekannt, mit welcher sich in einer Aufzugskabine befindliche Fahrgäste selbst befreien können. Nachteilig an dieser Einrichtung ist es, dass mit ihr Aufzugskabinen, in denen sich niemand befindet, nicht bewegt werden können, so dass für solche Fälle eine zusätzliche Einrichtung benötigt wird. Es kann auch ein Nachteil sein, dass die Einrichtung durch die Fahrgäste selbst betätigbar ist, zum Einen, weil dadurch auch ein Missbrauch dieser Einrichtung nicht ausgeschlossen ist, und zum Anderen, weil gewisse Fahrgäste nicht in der Lage sind, eine solche Einrichtung zu betätigen.

Die Aufgabe der Erfindung ist es daher,
- ein Verfahren vorzuschlagen, mit welchem Aufzugskabinen von aussen bewegt werden können, und
- eine Hilfsantriebseinrichtung zur Durchführung dieses Verfahrens zu schaffen.

Die Lösung dieser Aufgabe erfolgt erfindungsgemäss
- für das Verfahren durch die Merkmale des unabhängigen Anspruchs 1, und
- für die Hilfsantriebseinrichtung durch die Merkmale des unabhängigen Anspruchs 7.

Vorteilhafte Weiterbildungen sind durch die jeweiligen abhängigen Ansprüche 2 bis 6 bzw. 8 bis 12 umschrieben.

Die Erfindung sieht vor, dass eine Hilfsantriebseinrichtungbenutzt wird, die im Wesentlichen drei Hilfseinheiten umfasst. Die erste Hilfseinheit ist klemmenartig ausgebildet und so angeordnet, dass sie solidarisch mit der Aufzugskabine oder mit dem Treibelement bewegbar ist. Die zweite Hilfseinheit wird fix, vorzugsweise erst bei Bedarf, an der Führungsschiene angebracht. Die dritte Hilfseinheit umfasst ein flexibles Hilfstreibelement und einen Hilfsantriebsmechanismus, wobei das Hilfstreibelement an der ersten Hilfseinheit und an der zweiten Hilfseinheit befestigt wird. Bei einer Betätigung des Hilfsantriebsmechanismus wird eine wirksame Länge des flexiblen Hilfstreibelementes und damit der Abstand zwischen der ersten Hilfseinheit und der zweiten Hilfseinheit verändert, wodurch die Aufzugskabine längs der Führungsschiene bewegt wird.

Die wesentlichen Vorteile der Erfindung sind die Folgenden: Es besteht eine Sicherung für die Aufhängung bzw. Halterung der Aufzugskabine durch das flexible Treibelement, wobei dieses wie im Normalbetrieb über die Treibrolle zum Gegengewicht läuft. Das flexible Treibelement wird aber mindestens teilweise durch die Hilfsantriebseinrichtung entlastet. Die Aufzugskabine kann problemlos und sicher in eine Station gebracht werden, in welcher die Fahrgäste aussteigen können, wobei es nicht notwendig ist, Hilfspersonen wie zum Beispiel die Feuerwehr zu rufen und/oder die Aufzugskabine gewaltsam zu öffnen und sie hierbei teilweise zu zerstören. Die Aufzugskabine kann problemlos in eine für Reparaturarbeiten geeignete Lage gebracht werden, wobei es nicht notwendig ist, im Aufzugsschacht ein Gerüst zu installieren, um zur Maschine zu gelangen, denn die Decke bzw. das Dach der Aufzugskabine kann als Plattform benutzt werden.

Da die Hilfsantriebseinrichtung nicht vom Inneren der Aufzugskabine aus betätigt werden kann, ist eine fachgerechte Bedienung durch Wartungspersonal gewährleistet und ein Missbrauch durch Fahrgäste ausgeschlossen.

Im Folgenden wird die Erfindung und an Hand verschiedener Ausführungsbeispiele und mit Bezug auf die Zeichnung ausführlich beschrieben. Es zeigen:

Fig. 1 ein Aufzugssystem mit einer Hilfsantriebseinrichtung nach der Erfindung;

Fig. 2A ein Beispiel einer Hilfseinheit ohne das flexible Treibelement;

Fig. 2B ein Beispiel einer weiteren Hilfseinheit mit vier flexiblen Treibelementen;

Fig. 3 ein Beispiel einer Hilfseinheit, die an einer Führungsschiene montiert ist;

Fig. 4 ein Beispiel einer Hilfseinheit, die ein flexibles Hilfstreibelement und einen Hilfsantriebsmechanismus umfasst.

Gleiche, beziehungsweise gleich wirkende konstruktive Elemente sind in allen Figuren mit gleichen Bezugszeichen versehen, auch wenn sie in Einzelheiten nicht gleich ausgeführt sind. Offensichtlich erkennbare Teile sind in einigen der Figuren nicht mit Bezugszeichen versehen.

Fig. 1 zeigt ein Aufzugssystem 2 mit einer Aufzugskabine 4 mit Umlenkrollen 6, zwei Führungsschienen 8.1, 8.2, einem länglichen flexiblen Treibelement 10, einer Treibscheibe 12, und einem Gegengewicht 14 mit einer Umlenkrolle 16. Das längliche flexible Treibelement 10, im Allgemeinen ein Tragriemen (Flachriemen, Zahnriemen, oder Keilrippenriemen), ist an zwei Fixierungsstellen 18.1, 18.2 im Aufzugsschacht befestigt. Das Treibelement 10 läuft von der ersten Fixierungsstelle 18.1 um die Umlenkrolle 16, die mit einem Gegengewicht 14 belastet ist, weiter um die Treibscheibe 12 und um die Umlenkrollen 6 an der Aufzugskabine 4 zur zweiten Fixierungsstelle 18.2. Diese Art der Konfiguration nennt man Unterschlingung. Es können auch mehrere im Wesentlichen parallel zueinander verlaufende Treibelement 10 vorhanden sein, wie in Fig. 2B angedeutet.

Die Aufzugskabine 4 ist über das längliche flexible Treibelement 10 an nicht dargestellten ortsfesten Teilen des Aufzugssystems 2 aufgehängt bzw. abgestützt, und zwar einerseits an den Fixierungsstellen 18.1, 18.2 und anderseits über die Treibscheibe 12 an der Führungsschiene 8.1.

Die bisher beschriebenen konstruktiven Elemente sind im Wesentlichen bekannt. Im Folgenden werden nun die konstruktiven Elemente der Hilfsantriebseinrichtung nach der Erfindung beschrieben. Die Hilfsantriebseinrichtung nach der Erfindung umfasst im Wesentlichen drei im Betrieb zusammenwirkende Hilfseinheiten 20, 22 und 24.

Die erste Hilfseinheit 20 ist als eine klemmenartige Fixierungseinheit ausgebildet, die dazu bestimmt ist, so befestigt zu werden, dass sie sich solidarisch mit der Aufzugskabine 4 oder mit dem Treibelement 10 bewegt. Hierzu kann diese erste Hilfseinheit 20 entweder direkt an der Aufzugskabine 4 oder im Bereich der Aufzugskabine 4 und jedenfalls zwischen der Umlenkrolle 6 und der Treibscheibe 12 am flexiblen Treibelement 10 befestigt zu werden, wie in Fig. 1 gezeigt.

Die zweite Hilfseinheit 22 umfasst eine weitere Fixierungseinheit, die dazu bestimmt ist, ortsfest an der Führungsschiene 8.1 befestigt zu werden. Hierbei ist es von Vorteil, wenn dieses zweite Hilfselement 22 selbstblockierend ausgeführt ist, so, dass es zum Beispiel durch Einhängen oder Anbringen an der Führungsschiene 8.1 angeordnet und dort fixiert werden kann.

Die dritte Hilfseinheit 24 umfasst ein längliches flexibles Hilfstreibelement (in Fig. 1 als unterbrochene Linie gezeigt), zum Beispiel eine Kette oder einen Riemen, mit zwei Enden und einen Hilfsantriebsmechanismus 24.2. Das flexible Hilfstreibelement ist mit einem ersten Ende in der ersten Hilfseinheit 20 verankert. In der gezeigten Ausführungsform, läuft ein erstes Trum 24.11 des Hilfstreibelementes von der ersten Hilfseinheit 20 zur zweiten Hilfseinheit 24, wo es umgelenkt wird. Ein zweites Trum 24.12 des Hilfstreibelementes läuft von der zweiten Hilfseinheit 22 weg, wobei das zweite Trum 24.12 vorzugsweise in der Nähe des ersten Trums 24.11 verläuft. Der Hilfsantriebsmechanismus 24.2 ist zwischen der ersten Hilfseinheit 20 und der zweiten Hilfseinheit 22 an den beiden Trums 24.11 und 24.12 des Hilfstreibelementes 24.1 angeordnet und mittels eines Hebels 24.20 betätigbar. Bei der Betätigung des Hilfsantriebsmechanismus 24.2 über den Hebel 24.20 wird der Abstand A zwischen der ersten Hilfseinheit 20 und der zweiten Hilfseinheit 22 verringert, wobei der wirksame teil des ersten Trums 24.11 des Hilfstreibelementes verkürzt und das zweite Trum 24.12, das von der zweiten Hilfseinheit 22 zu seinem zweiten, freien Ende reicht, verlängert. Hierdurch wird die Aufzugskabine 4 in Richtung des Pfeiles B nach oben auf die zweite Hilfseinheit 22 zu bewegt. Das Gewicht der Aufzugskabine 4 belastet die zweite Führungsschiene 8.1 nun mindestens teilweise nicht mehr über die Treibscheibe 12 sondern über die zweite Hilfseinheit 22, da das Treibelement 10 durch die Hilfsantriebseinrichtung 20, 22, 24 mindestens teilweise entlastet wird. Mindestens ein Teil der auftretenden Kräfte weder über die Hilfseinheit 22 in die Führungsschiene 8.1 eingeleitet.

Bei der Aufwärtsbewegung B der Aufzugskabine 4 sinkt durch die sich verändernde Konfiguration des Treibelementes 10 das Gegengewicht 14 nach unten, wie durch den Pfeil C angedeutet.

In einer ersten Variante der Erfindung wird der nicht dargestellte Antriebsmotor nicht von der Treibscheibe 12 abgekoppelt wenn die Hilfsantriebseinrichtung 20, 22, 24 zum Einsatz kommt. Vorzugsweise sollten die sich berührenden Flächen des Treibelementes 10 und der Treibscheibe 12 so beschaffen sein, dass das Treibelement 10 beim Absinken des Gegengewichtes 14 über die blockierte Treibscheibe 12 gleiten kann.

In einer zweiten Variante der Erfindung wird der nicht dargestellte Antriebsmotor von der Treibscheibe 12 abgekoppelt wenn die Hilfsantriebseinrichtung 20, 22, 24 zum Einsatz kommt. Die Treibscheibe 12 dreht sich dann beim Absinken des Gegengewichtes 14 frei mit dem Treibelement 10.

Der Hilfsantriebsmechanismus 24.2 wird üblicherweise durch Muskelkraft betätigt, obwohl hierzu auch ein motorischer Zusatzantrieb vorgesehen sein kann. Vorzugsweise erfolgt die Betätigung des Hilfsantriebsmechanismus 24.2 über den Hebel 24.20, derart, dass die Aufzugskabine 4 mit einem grossen Übersetzungsverhältnis bewegt wird, um die aufzuwendende Kraft gering zu halten.

Im Folgenden werden weitere Details der Erfindung anhand eines weiteren Ausführungsbeispiels beschrieben.

Die erste Hilfseinheit 20 ist als eine klemmenartige Fixierungseinheit ausgebildet, die dazu bestimmt ist, so befestigt zu werden, dass sie sich solidarisch mit der Aufzugskabine 4 oder mit dem Treibelement 10 bewegt. Hierzu kann diese erste Hilfseinheit 20 direkt an dem flexiblen Treibelement 10 befestigt zu werden. Eine Ausführungsform einer solchen Hilfseinheit 20 ist in Fig. 2A gezeigt. Eine weitere Ausführungsform 30 ist der Fig. 2B zu entnehmen.

Die Hilfseinheit 20 kann zwei Elemente 20.1 und 20.2 umfassen, die je auf einer Seite des Treibelements 10 platziert und dann miteinander verschraubt werden. Zu diesem Zweck können mehrere Schrauben, zum Beispiel Flügelschrauben 21, vorgesehen sein. Die erste Hilfseinheit 20 weist Mittel auf, die es ermöglichen das flexible Hilfstreibelement (zum Beispiel eine Kette oder ein Riemen) mit der Hilfseinheit 20 zu verbinden. Im gezeigten Beispiel ist ein Loch 22 in einem der Elemente 20.1 vorgesehen so, dass das flexible Hilfstreibelement durch dieses Loch 22 hindurch geführt werden kann. Es ist auch denkbar, wie in Fig. 4 gezeigt, dass das flexible Hilfstreibelement einen Haken oder eine Öse aufweist, um die Verbindung zur Hilfseinheit 20 herzustellen.

Bei der in Fig. 2A gezeigten Ausführungsform handelt es sich um eine Variante der Hilfseinrichtung 20, die dazu ausgelegt ist bei Bedarf zwischen zwei flexiblen Treibelementen 10 befestigt zu werden. Die beiden flexiblen Treibelemente verlaufen im Wesentlichen parallel zueinander. Die Hilfseinrichtung wird so an den Treibelementen 10 festgeschraubt, dass je ein Treibelement 10 zwischen den Flügelschrauben der rechten Schraubengruppe und je ein Treibelement 10 zwischen den Flügelschrauben der linken Schraubengruppe verläuft.

In Fig. 2B ist einer weitere Ausführungsform gezeigt. Die Hilfseinheit 30 umfasst zwei Elemente 30.1 und 30.2, die je auf einer Seite der Treibelement 10 platziert und dann miteinander verschraubt werden. Im gezeigten Beispiel verlaufen vier Treibelemente 10 parallel zu einander. Es sind mehrere Flügelschrauben 31 vorgesehen, um die Elemente 30.1, 30.2 miteinander zu verschrauben und dadurch die Treibelemente 10 einzuklemmen. Auch die Hilfseinheit 30 weist ein Loch 32 in einem der Elemente 30.1 auf, so dass das flexible Hilfstreibelement (nicht gezeigt) durch dieses Loch 32 hindurch geführt werden kann. Es ist auch denkbar, wie in Fig. 4 gezeigt, dass das flexible Hilfstreibelement einen Haken oder eine Öse aufweist, um die Verbindung zur Hilfseinheit 30 herzustellen.

In Fig. 3 ist eine perspektivische Ansicht einer zweiten Hilfseinheit 22 gezeigt, die an einer Führungsschiene 8.1 montiert ist. Die zweite Hilfseinheit 22 wird fix, vorzugsweise erst bei Bedarf, an der Führungsschiene 8.1 angebracht. Im gezeigten Beispiel weist die Hilfseinheit 22 zwei Elemente 22.1 und 22.2 auf, die so miteinander verbunden sind, dass sie einer Art Y-förmige Klammer bilden, die an der Führungsschiene 8.1 eingehängt werden kann. Falls die Führungsschiene 8.1 eine andere Form oder andere Dimensionen hat, so müsste auch die Hilfseinheit 22 anders ausgebildet oder mindestens anderes dimensioniert sein. Im gezeigten Beispiel hat die Hilfseinheit 22 ein vorderes Gegenlager 22.4 und ein hinteres Gegenlager 22.5. Das vordere Gegenlager 22.4 ist fix. Das hintere Gegenlager 22.5 kann nach dem Anbringen der Hilfseinheit 22 an der Führungsschiene 8.1 eingesteckt und mit einem Splint befestigt werden. Vorzugsweise ist am rechten und am linken Element 22.2, 22.1 ein Gegenlager 22.5 vorgesehen, oder das Gegenlager 22.5 umfasst einen Stift, der lang genug ist, um sich hinter der Führungsschiene 8.1 zu erstrecken und beide Elemente 22.1, 22.2 zu durchdringen. Am einer Seite der Hilfseinheit 22 ist eine Achse 22.3 vorgesehen, um die das flexible Hilfstreibelement (Kette oder Riemen) umlaufen kann, oder an der das flexible Hilfstreibelement eingehängt werden kann (zum Beispiel mit einem Haken oder einer Öse).

In Fig. 4 ist eine mögliche Ausführungsform einer Hilfseinheit 40 gezeigt, die das flexible Hilfstreibelement und einen Hilfsantriebsmechanismus 43 umfasst. In der gezeigten Ausführungsform handelt es sich bei dem flexiblen Hilfstreibelement um eine Kette mit einem ersten Trum 24.11 und einem zweiten Trum 24.12. Am oberen Ende weist die Hilfseinheit 40 einen Haken 41.1 auf, der vorzugsweise ein Sicherungselement 41.3 umfasst. Unterhalb des Hakens 41.1 ist der eigentliche Hilfsantriebsmechanismus 43 platziert. Dieser Hilfsantriebsmechanismus 43 hängt über den Haken 41.1 zum Beispiel an der Achse 22.3 der Hilfseinheit 22. Im Inneren des Hilfsantriebsmechanismus 43 ist eine Art Walze oder Rolle vorgesehen (nicht sichtbar), um die die Kette umläuft. Über einen Hebel 42 mit Griff 42.1 kann der Hilfsantriebsmechanismus 43 betätig werden. An einem Ende der Kette, genauer gesagt am Ende des Trums 24.11 ist ein weiterer Haken 41.2 vorgesehen. Dieser Haken 42.2 kann zum Beispiel in das Loch 22 der Hilfseinheit 20 oder in das Loch 32 der Hilfseinheit 30 eingreifen. Das zweite Trum 24.12 hat ein loses Ende, das in Fig. 1 und in der rechten der beiden Abbildungen in Fig. 4 zu erkennen ist.

Die Hilfseinheit 40 kann in Form einer Ratsche ausgeführt sein, die es durch ein Bewegen des Hebels 42 ermöglicht das Trum 24.11 samt Haken 41.2 nach oben zu ziehen. Dabei verlängert sich das lose Ende des Trums 24.12 und der Abstand A (siehe Fig. 1) verkleinert sich. Bei einer solchen Ratsche kann die Walze oder Trommel (im Inneren des Hilfsantriebsmechanismus 43) durch Hebelbetätigung in einer Richtung in Rotation versetzt werden. In die andere Richtung hat der Hilfsantriebsmechanismus 43 einen Sperrmechanismus, der verhindert, dass bei Zugbelastung am Trum 24.11 die Kette zurück laufen kann. Die Sperrwirkung kann zum Beispiel mit einem Klinkenmechanismus realisiert werden. Solche Ratschen sind zum Beispiel von Seilwinden oder Spanngurten bekannt und brauchen daher nicht weiter beschrieben zu werden.

Vorzugsweise verfügt die Hilfseinheit 40 über eine Übersetzungs-anordnung, um die Aufzugskabine mit Muskelkraft bewegen zu können.

Es gibt zahlreiche weitere Ausgestaltungen des beschriebenen Prinzips. So kann zum Beispiel statt einer Kette ein Riemen, zum Beispiel ein Zahnriemen, als flexibles Hilfstreibelement verwendet werden. In Fig. 4 ist eine Kette gezeigt, die ein freies Ende (Trum 24.12) und eine Ende mit einem Haken 41.2 aufweist. Es ist auch denkbar, dass das flexible Hilfstreibelement direkt an der ersten Hilfseinheit 20 oder 30, oder an der zweiten Hilfseinheit befestigt ist.

Auch die Hilfseinheit 22 kann in verschiedener Art und Weise ausgeführt werden. So ist zum Beispiel denkbar, dass an der Führungsschiene Löcher oder Nasen vorgesehen sind, um die Hilfseinheit einzuhängen.

Es ist auch möglich, dass die erste Hilfseinheit 20 oder 30 oberhalb der zweiten Hilfseinheit 22 angeordnet ist, wobei sich die dritte Hilfseinheit 24 oder 40 zwischen den beiden anderen Hilfseinheiten 20, 30 und 22 befindet.

Die Hilfseinheiten, die hier als separate Elemente beschrieben sind, können auch mechanisch oder funktionell miteinander kombiniert werden. Die drei Einheiten können zum Beispiel auch als eine gemeinsame Hilfsantriebseinrichtung realisiert sein.

Das in Fig. 4 angedeutete Wirkprinzip kann auch umgekehrt eingesetzt werden, wobei die Sperrwirkung wichtig ist, wenn man an Abrutschen der Aufzugskabine 4 verhindern möchte.

Im Rahmen der Ansprüche sind zahlreiche weitere Ausbildungen der Hilfsantriebseinrichtung möglich.

## Patentansprüche

1. Verfahren zum hilfsweise Antreiben einer Aufzugskabine (4), die entlang einer Führungsschiene (8.1) bewegbar ist und die über mindestens ein flexibles Treibelement (10) antreibbar ist, wobei eine Hilfsantriebseinrichtung (20, 22, 24; 30; 40) benutzt wird, von der eine erste Hilfseinheit (20; 30) solidarisch mit der Aufzugskabine (4) oder mit dem Treibelement (10) bewegbar angebracht wird, eine zweite Hilfseinheit (22) in einem Abstand (A) von der ersten Hilfseinheit (20; 30) an der Führungsschiene (8.1) angebracht wird, und eine dritte Hilfseinheit (24; 40), die ein flexibles Hilfstreibelement und einen Hilfsantriebsmechanismus (24.2; 43) umfasst, so an der ersten Hilfseinheit (20; 30) und an der zweiten Hilfseinheit (22) angeordnet wird, dass bei einer Betätigung des Hilfsantriebsmechanismus (24.2; 43) eine wirksame Länge des flexiblen Hilfstreibelementes und damit der Abstand (A) zwischen der ersten Hilfseinheit (20; 30) und der zweiten Hilfseinheit (22) verändert und **dadurch** die Aufzugskabine (4) längs der Führungsschiene (8.1) bewegt wird.

2. Verfahren nach Anspruch 1, **dadurch gekennzeichnet, dass** ein erstes Ende des flexiblen Hilfstreibelementes in der ersten Hilfseinheit (20; 30) verankert wird oder dort befestigt ist, und die erste Hilfseinheit (20; 30) sich unterhalb der zweiten Hilfseinheit (22) befindet, dass ein erstes Trum (24.11) des Hilfstreibelements von der ersten Hilfseinheit (20; 30) zur zweiten Hilfseinheit (22) oder zu der dritten Hilfseinheit (24; 40) läuft, dass ein zweites Trum (24.12) des Hilfstreibelementes von der zweiten Hilfseinheit (22) oder von der dritten Hilfseinheit (24; 40) auf die erste Hilfseinheit (20; 30) zu läuft, und dass der Hilfsantriebsmechanismus (24.2; 43) zwischen der ersten Hilfseinheit (20; 30) und der zweiten Hilfseinheit (22) an den beiden Trums (24.11, 24.12) des Hilfstreibelements der dritten Hilfseinheit (24; 40) angeordnet und betätigt wird, wodurch eine wirksame Länge des ersten Trums (24.11) verkürzt und das zweite Trum (24.12) verlängert und hierdurch die Aufzugskabine (4) angehoben wird.

3. Verfahren nach einem der Ansprüche 1 bis 2, **dadurch gekennzeichnet, dass** das mindestens eine flexible Treibelement (10) bei der Betätigung des Hilfsantriebsmechanismus (24.2; 43) mindestens abschnittsweise und/oder zeitweise entlastet wird und/oder dass die zweite Hilfseinheit (22) selbstblockierend an der Führungsschiene (8.1) angebracht wird.

4. Verfahren nach einem der Ansprüche 1 bis 3, wobei das flexible Treibelement (10) von der Aufzugskabine (4) über eine durch eine Antriebsvorrichtung antreibbare Treibscheibe (12) zu einem Gegengewicht (14) läuft, **dadurch gekennzeichnet, dass** bei der Betätigung des Hilfsantriebsmechanismus (24.2; 43) das Hilfstreibelement unter der Kraft des Gegengewichtes (14) über eine blockierte Treibscheibe (12) gleitet.

5. Verfahren nach einem der Ansprüche 1 bis 3, wobei das flexible Treibelement (10) von der Aufzugskabine (4) über eine durch eine Antriebsvorrichtung antreibbare Treibscheibe (12) zu einem Gegengewicht (14) läuft, **dadurch gekennzeichnet, dass** vor der Betätigung des Hilfsantriebsmechanismus (24.2; 43) die Treibscheibe (12) von der Antriebsvorrichtung abgekoppelt wird, und dass bei der Betätigung des Hilfsantriebsmechanismus (24.2; 43) das Treibelement (10) unter der Kraft des Gegengewichtes (14) die nun frei laufende Treibscheibe (12) in Rotation versetzt.

6. Verfahren nach einem der Ansprüche 1 bis 5, **dadurch gekennzeichnet, dass** der Hilfsantriebsmechanismus (24.2; 43) durch Muskelkraft betätigbar ist, wobei er vorzugsweise über eine Übersetzungsanordnung, zum Beispiel mittels eines Hebels, wirksam ist, um die aufzuwendende Muskelkraft gering zu halten.

7. Hilfsantriebseinrichtung (20, 22, 24; 30; 40) für eine Aufzugskabine (4), die entlang einer Führungsschiene (8.1) bewegbar und über mindestens ein flexibles Treibelement (10) antreibbar ist, **gekennzeichnet durch** eine erste Hilfseinheit (20; 30), die so ausgelegt ist, dass sie im Bereich der Aufzugskabine (4) angebracht werden kann, um sich solidarisch mit der Aufzugskabine (4) oder mit dem Treibelement (10) zu bewegen, eine zweite Hilfseinheit (22), die so ausgelegt ist, dass sie in einem Abstand (A) von der ersten Hilfseinheit (20; 30) an der Führungsschiene (8.1) angebracht werden kann, eine dritte Hilfseinheit (24; 40), die ein flexibles Hilfstreibelement und einen Hilfsantriebsmechanismus (24.2; 43) umfasst, wobei das flexible Hilfstreibelement zwischen der ersten Hilfseinheit (20; 30) und der zweiten Hilfseinheit (22) oder dem Hilfsantriebsmechanismus (24.2; 43) angeordnet werden kann; und der Hilfsantriebsmechanismus (24.2; 43) so ausgebildet ist, dass bei seiner Betätigung eine wirksame Länge des Hilfstreibelementes und damit der Abstand (A) zwischen der ersten Hilfseinheit (20; 30) und der zweiten Hilfseinheit (22) verändert und die Aufzugskabine (4) längs der Führungsschiene (8.1) bewegt werden kann.

8. Hilfsantriebseinrichtung (20, 22, 24; 30; 40) nach Anspruch 7, **dadurch gekennzeichnet, dass** ein erstes Ende (24.11) des Hilfstreibelementes in der ersten Hilfseinheit (20; 30) verankert werden kann, wobei sich die erste Hilfseinheit (20; 30) unterhalb der zweiten Hilfseinheit (22) befindet, dass ein erstes Trum (24.11) des Hilfstreibelementes von der ersten Hilfseinheit (20; 40) zur zweiten Hilfseinheit (22) oder zum Hilfsantriebsmechanismus (24.2; 43) läuft, dass ein zweites Trum (24.12) des Hilfstreibelementes von der zweiten Hilfseinheit (22) oder von dem Hilfsantriebsmechanismus (24.2; 43) auf die erste Hilfseinheit (20; 30) zu läuft, und dass der Hilfsantriebsmechanismus (24.2; 43) zwischen der ersten Hilfseinheit (20; 30) und der zweiten Hilfseinheit (22) an den beiden Trums (24.11, 24.12) des Hilfstreibelements (24.1) angeordnet und so ausgebildet und betätigbar ist, dass an ihm das erste Trum (24.11) verkürzt und das zweite Trum (24.12) verlängert und hierdurch die Aufzugskabine (4) angehoben werden kann.

9. Hilfsantriebseinrichtung (20, 22, 24; 30; 40) nach einem der Ansprüche 7 bis 8, **dadurch gekennzeichnet, dass** das flexible Treibelement (10) bei der Betätigung des Hilfsantriebsmechanismus (24.2; 43) mindestens abschnittsweise und/oder zeitweise entlastet ist und/oder dass die zweite Hilfseinheit (22) selbstblockierend ist.

10. Hilfsantriebseinrichtung (20, 22, 24; 30; 40) nach Anspruch 7, wobei die erste Hilfseinheit (20; 30) oberhalb der zweiten Hilfseinheit (22) angeordnet ist und sich die dritte Hilfseinheit (24; 40) zwischen der ersten Hilfseinheit (20; 30) und der zweiten Hilfseinheit (22) befindet.

11. Hilfsantriebseinrichtung (20, 22, 24; 30; 40) nach einem der Ansprüche 7 bis 9, wobei das flexible Treibelement (10) von der Aufzugskabine (4) über eine Treibscheibe (12) zu einem Gegengewicht (14) läuft, **dadurch gekennzeichnet, dass** die Treibscheibe (12) vor der Betätigung des Hilfsantriebsmechanismus (24.2; 43) von einer Antriebsvorrichtung abkoppelbar ist, derart, dass bei der Betätigung des Hilfsantriebsmechanismus (24.2; 43) das Hilfstreibelement unter der Kraft des Gegengewichtes (14) die frei laufende Treibscheibe (12) in Rotation versetzt.

12. Hilfsantriebseinrichtung (20, 22, 24; 30; 40) nach einem der Ansprüche 7 bis 11, **dadurch gekennzeichnet, dass** der Hilfsantriebsmechanismus (24.2; 43) durch Muskelkraft betätigbar ist, wobei vorzugsweise eine Übersetzungsanordnung, zum Beispiel mittels einer Hebelvorrichtung, vorgesehen ist, um die aufzuwendende Muskelkraft gering zu halten.
